# EUROPÄISCHE PATENTSCHRIFT

(11) **EP 2 447 430 B1**
(45) Veröffentlichungstag und Bekanntmachung des Hinweises auf die Patenterteilung: **18.03.2015**
(21) Anmeldenummer: 11186807.1
(22) Anmeldetag: 26.10.2011
(51) Int. Cl.: E04B 1/00

(54) **Fertigbauteil für eine auskragende Balkonplatte**
Pre-fabricated component for a canteleverd balcony slab
Composant préfabriqué pour une plaque de balcon en porte-à-faux

(30) Priorität: 27.10.2010 DE 102010060203
(43) Veröffentlichungstag der Anmeldung: 02.05.2012
(73) Patentinhaber: KKI Enterprises GmbH, 6343 Rotkreuz (CH)
(72) Erfinder:
(74) Vertreter: Bernhardt, Reinhold

(56) Entgegenhaltungen:
- EP-A1- 0 499 590
- WO-A1-03/054313
- DE-A1-102007 050 059

## Beschreibung

Die Erfindung betrifft ein Fertigbauteil als Anschlusselement für eine auskragende Balkonplatte, mit einem vorgefertigten Dämmkörper, der mit über die Länge des Dämmkörpers verteilt angeordneten Zugstäben verbunden oder verbindbar ist, mit Drucklagern, die in Ausnehmungen im unteren Bereich des Dämmkörpers angeordnet sind, und mit über die Außenseite des Dämmkörpers hinaus vorstehenden Verankerungsvorsprüngen.

Fertigbauteile für eine auskragende Balkonplatte sind beispielsweise aus der DE 196 52 165 C2 oder der DE 10 2007 050 059 A1 bekannt.

Die Beanspruchungen in diesen Fertigbauteilen entstehen aus dem Balkoneigengewicht, der Verkehrslast durch Nutzung sowie der Folge von Temperaturbewegungen.

Die Temperaturbewegung ist dabei ein sehr bedeutender Lastfall. Tagsüber dehnt sich der Balkon parallel zum Gebäude aus, während er sich nachts verkürzt. Diese ständige Bewegung wird jahreszeitenbedingt verstärkt. Für einen Balkon von 7 m Länge und einer Breite in der Regel zwischen 1,20 und 2,50 m verlängert sich der Balkon im Sommer von 7,000 m auf 7,005 m, also um einige Millimeter und im Winter gibt es eine entsprechende Verkürzung. Über einen Zeitraum von 80 Jahren betrachtet, gibt es über 100.000 solcher Verformungszyklen und das Material des Anschlusselementes wird daher ermüden.

Während der Balkon sich bewegt, bleibt die Decke oder die Wand, weil hinter einer Außendämmung liegend, ohne derartige Verformungen. Das eigentliche Fertigbauteil und damit das Anschlusselement muss diese Bewegung zulassen, also horizontal gleitfähig sein, damit die Ermüdungsbeanspruchung nicht durch die zu überwindende Reibung oder gar entsprechende Zwänge erhöht wird. In der vertikalen Richtung sind die Gewichtslasten aufzunehmen und ein Gleiten in dieser Richtung ist nicht möglich.

Versuche haben ergeben, dass die in den beiden genannten Literaturstellen beschriebenen Fertigbauteile die Last nur sehr eingeschränkt aufnehmen könnten. Diese Einbauteile sind zu starr, quasi ein steifer Kasten, der bei Temperaturlasten zu gro-βe Spannungen auf sich zieht. Es kommt zum schnellen Versagen. Aus dem gleichzeitigen Wirken der vertikalen Gewichtslasten und der horizontalen Bewegungen kommt es zu ungünstigen mehraxialen Spannungsüberlagerungen. Dies ist für den anschließenden Beton ungünstig, da er unkontrolliert aus unterschiedlichen Richtungen belastet wird.

Bislang waren die Außendämmungen auf 80 mm bis 100 mm ausgelegt. Die Balkondicken liegen üblicherweise bei 20 cm, so dass die bisherigen Querkraftelemente mit schrägen Zugstäben aus Stahl ausgebildet sind. Wird nun die Außendämmung und damit das Fertigbauteil dicker, so ergeben sich sehr flache Neigungen für den Schrägstab als Querkraftelement, die zu keinem brauchbaren Lastabtrag mehr führen.

In der EP 1 564 336 A1 wird ein thermisch isolierendes Bauelement beschrieben, bei welchem Druck- und Schublager vorgesehen sind, die einteilig ausgebildet sind, d. h. also die über die Oberfläche des Dämmkörpers vorspringenden Zähne sind einteilig mit den eigentlichen Drucklagern. Durch die Verbindung von Zahnscheibe und Drucklager in einem Teil kommt es zu einer übergroßen Druckkraft im Bereich der Drucklager und es kann zu Betonabplatzungen führen.

Ein Fertigbauteil der eingangs genannten Art geht aus der EP 0 499 590 A1 hervor. Das Fertigbauteil weist den Dämmkörper durchdringende Zugstäbe auf. Als Verankerungsvorsprünge sind im wesentlichen Querstäbe gebildet, die sich über die gesamte Länge des Dämmkörpers erstrecken und durch scheibenartig von dem Klemmkörper vorstehende, den Dämmkörper durchsetzende Verbindungsstücke im Abstand zu dem Dämmkörper gehalten sind.

EP0499590 offenbart ein Fertigbauteil als Anschlusselement für eine auskragende Balkonplatte, mit einem vorgefertigten Dämmkörper, in den über die Länge des Dämmkörpers verteilt angeordnete Zugstäbe einlegbar sind, mit Drucklagern, die in Ausnehmungen im unteren Bereich des Dämmkörpers angeordnet sind und mit über die Außenseite des Dämmkörpers hinaus vorstehenden Verankerungsvorsprüngen, wobei die Verankerungsvorsprünge als in Längsrichtung des Dämmkörpers zu den Drucklagern versetzt angeordnete, von Scheiben vorstehende Platten ausgebildet sind, und wobei die Scheiben in über die Länge des Dämmkörpers verteilte Schlitze eingesetzt sind.

Der Erfindung liegt die Aufgabe zugrunde, eine strenge Gliederung des Anschlusselementes herbeizuführen und die Möglichkeit zu schaffen, größere Dämmdicken des Fertigbauteiles zu erreichen.

Dass diese Aufgabe lösende Fertigbauteil nach der Erfindung ist dadurch gekennzeichnet, dass die Verankerungsvorsprünge als in Längsrichtung des Dämmkörpers zu den Drucklagern versetzt angeordnete, von Zahnscheiben vorstehende Zähne ausgebildet sind und dass die Zahnscheiben in über die Länge des Dämmkörpers verteilte Schlitze eingesetzt sind.

Gemäß der Erfindung werden zur Verbindung anstelle der bekannten Querkraftstäbe (DE 196 52 165 C2) oder der an den Außenseiten des Fertigbauteiles vorgesehenen Verankerungsvorsprüngen (DE 10 2007 050 059 A1) oder den Druck- und Schublagern (EP 1 564 336 A1) Zahnscheiben vorgeschlagen, die in Schlitze des Dämmkörpers über dessen Länge verteilt eingesetzt sind. Diese Zahnscheiben sind unabhängig von den Drucklagern und wirken als Querkraftelemente und werden in Schlitzen eingesetzt, die im Dämmkörper ausgenommen sind. Hier reichen die Zahnscheiben nicht bis zur Unterkante des Dämmkörpers, sondern sitzen in Schlitzen innerhalb des Dämmkörpers.

Die Erfindung schlägt also eine strenge Gliederung des Anschlusselementes vor, wobei eine Trennung der mehraxialen Spannungszustände erzwungen wird und daher bis zu 20 cm Dämmstoffdicke möglich wird. Der starre Kasten wird aufgelöst, quasi zerschnitten.

Zur Lösung der die Erfindung zugrunde liegenden Aufgabe werden auch Drucklager vorgeschlagen, die nicht aus einem Block bestehen, sondern diese Drucklager sind aus Stegen zusammengesetzt und sind dadurch nachgiebiger und können besser auf Temperaturunterschiede reagieren.

Die Zahnscheiben weisen mindestens einen Zahn an jeder Seite auf, die beide die gleiche Größe aufweisen.

Gemäß der Erfindung kann aber auch vorgesehen sein, dass auf jeder Seite mindestens zwei Zähne vorhanden sind, wobei dann der obere Zahn zur Balkonseite und der untere Zahn auf der Deckenseite länger ausgebildet sind als die anderen.

Die vertikale Stirnfläche im Bereich der größeren Zähne ist als Druckfläche zur Balkondecke ausgebildet. Die Druckfläche reicht von der Scheibenecke bis etwa zur Mitte des größeren Zahnes. Das mathematische Verhältnis von dieser vertikalen Druckfläche zur Summe der horizontalen Zahnfläche entspricht etwa der Quadratwurzel gebildet aus Dämmstoffdicke dividiert durch 80 mm.

In dem oberen größeren Zahn kann eine Bohrung vorgesehen sein durch die Beton fließt und dadurch eine gute Verbindung schafft. Die eigentlichen Zahnscheiben bestehen aus Kunststoff und zwar vorzugsweise aus einem Polyamid-Spritzguss mit fein verteilten Glasfasern.

Die aus Kunststoff bestehende Zahnscheibe ist blechartig ausgebildet, d. h. dünn und zwar 5 bis 12 mm dick. Sie endet etwa 3 bis 6 cm unterhalb der Balkonoberkante und ist nicht kraftschlüssig mit dem eigentlichen Fertigbauteil oder dem eingesetzten Drucklager verbunden.

Die balkonseitigen Zähne an den Zahnscheiben können an ihrer vertikalen Stirn-Außenseite zum Balkon hin aufgeraut oder verzahnt ausgebildet sein, während die Zähne an ihrer Ober- und Unterseite glatt gestaltet sind. Ebenso sind alle deckenseitigen Zahnflächen glatt.

Die Drucklager werden durch ein Kunststoffgitterelement gebildet und bestehen ebenfalls aus einem Polyamid-Spritzguss, wobei der aus den Kunststoffgittern gebildete Hohlkasten ein Masse- bzw. Trägheitsmoment aufweist, das horizontal gleich maximal 20 % von Vertikal ist.

Die Hohlräume des Hohlkastens des Drucklagers können mit brandbeständigem Material oder niederfestem Spritzguss ausgefüllt sein.

Die Drucklager sind grundsätzlich zur Balkonseite hin aufgeraut bzw. verzahnt.

Die Drucklager reichen auf der Balkonseite nicht bis zur Stirnfläche der Dämmung, d. h. entsprechen nicht ganz der Dämmstoffdicke. Der verbliebene Hohlraum wird später mit dem Beton der Balkondecke vergossen.

Der Abstand zwischen Drucklager und Zahnscheibe hängt von den Belastungsverhältnissen ab. Bei höheren Lasten muss ein Abstand von 2 cm zwischen dem unteren Drucklagerrand als höchst belastete Stelle im Lager und dem unteren Rand der Zahnscheibe vorhanden sein.

Vorteilhaft ist das Kunststoffmaterial Polyamid-Spritzguss mit feinteiligen Glasfasern, etwa 30 bis 60 Volumenprozent und infolge der Gitterkonstruktion ergibt sich aus dem Spritzgussvorgang eine Richtung der Fasern. Dies bewirkt infolge der erzwungenen Orientierung der Fasern eine überdurchschnittliche Festigkeitssteigerung und Querverformungsmöglichkeit.

Die gitterförmige Ausbildung hat weiterhin den Vorteil, dass nach dem Spritzvorgang keine langen Auskühlzeiten erforderlich sind, andernfalls würde die Homogenität und damit die Festigkeit des Drucklagers leiden. Ein dünner Streifen lässt sich dagegen im Spritzguss- oder auch Gießverfahren zielsicher herstellen.

Daher genügt weniger Kunststoffmaterial, wobei es auch wesentlich ist, dass durch die Auflösung des Körpers in eine Hohlform sich die Steifigkeit gegenüber Temperaturbewegung deutlich gegenüber Vollmaterial reduziert.

Auch kann die 8 mm dicke Zahnscheibe vorteilhaft in eine Gitterform gebracht werden, indem an 5 mm dicken Vollmaterial beidseitige Rippen angeformt sind, die sich an den Zähnen forsetzen und diese verdicken. Die Verdickung der Scheibe entsteht vorteilhaft an den Druckpunkten der größeren Zähne.

Ausführungsbeispiele der Erfindung werden nachfolgend anhand der Zeichnungen erläutert. Die Zeichnungen zeigen dabei in
- Fig. 1 u. 1a: die Ansicht eines und einen Schnitt durch einen Dämmkörper, in
- Fig. 2: eine Zahnscheibe, in
- Fig. 3: die Ausbildung von Gestaltungsformen für die Drucklager, in
- Fig. 4: eine Einzelheit einer Zahnscheibe und in
- Fig. 5: eine abgeänderte Ausführungsform einer Zahnscheibe.

Fig. 1 zeigt einen Dämmkörper 1, der bei dem dargestellten Ausführungsbeispiel zur Verdeutlichung der Erfindung 60 cm lang ist, eine Höhe von 15 cm aufweist, bei einer Balkondicke von 20 cm und eine Dämm- Dicke von 8 cm. In diesem Dämmkörper sind in Schlitze 13 und 13a im Abstand voneinander mehrere Zahnscheiben 4 einsetzbar, deren Gestaltung aus Fig. 2 und Fig. 4 deutlicher hervorgeht.

Außerdem sind Aufnahmeräume 7 für die in Fig. 3 dargestellten Drucklager 3, 3a, 3b vorgesehen. Die Darstellung in Fig. 1 soll nur allgemein das Fertigbauteil zeigen, das als Anschlusselement für eine auskragende Balkonplatte dient.

Die Schlitze 13 für die Zahnscheiben 4 sind etwa 2 cm von den Ausnehmungen 7 entfernt. Die Schlitze 13 a liegt etwa mittig zwischen den Ausnehmungen 7, reicht aber bis zur unteren Kante des Dämmkörpers 1.

In Fig. 2 ist eine Zahnscheibe 4 dargestellt, wobei die Balkonseite mit B und die Deckenseite mit D bezeichnet ist. Die Zahnscheibe 4 weist dabei zur Balkonseite B hin Zähne 5 auf, während zur Deckenseite Zähne 6 vorgesehen sind. Die oberen Zähne 5 sind dabei weiter vorstehend gestaltet als die unteren Zähne 5 und die balkonseitigen Zähne 5 sind an ihrer vertikalen Außenseite aufgeraut ausgebildet, so dass eine gute Haftung erreicht wird. Die vertikalen Stirnflächen im Bereich der größeren Zähne 5,6 sind als Druckflächen 10 ausgebildet. An der Ober- und Unterseite sind alle Zähne 5 und alle Seiten der Zähne 6 glatt ausgebildet. Die Zahnscheibe 4 besteht aus einem Kunststoffmaterial, vorzugsweise Polyamid-Spritzguss, und weist fein verteilte Glasfasern auf in einem Anteil von 30 bis 60 Volumenprozent. Durch diese Materialwahl wird eine hohe Festigkeit bei gleichzeitiger großer Querverformungsmöglichkeit erreicht. Mit dem Abstand Z ist der Abstand zwischen der Oberkante des unteren Zahnes 5 und der Unterkante des unteren Zahnes 6 bezeichnet. Die Dämmstoffdicke ist hier 160 mm, die Höhe der Zahnscheibe 120 mm und der Abstand Z ist 15 mm.

Fig. 1 a zeigt einen Horizontalschnitt durch den Dämmkörper. Die Drucklager 3, 3a, 3b reichen auf der Balkonseite nicht bis zur Stirnfläche der Dämmung.

In Fig. 3 sind Drucklager 3, 3a und 3b dargestellt. Das Drucklager 3 weist eine Breite von 40 mm und Höhe von 40 mm auf und besteht aus drei vertikalen Scheiben von jeweils 8 mm und zwei Deckscheiben.

Integriert sind noch mal zwei Scheiben. Bei der Ausführungsform des Drucklagers 3a sind vier vertikale Scheiben, eine Mittelscheibe und zwei Deckscheiben vorgesehen.

Die Festigkeit des Kunststoffes ist etwa acht bis zwölf Mal so hoch wie die des Betons der eigentlichen Decke, so dass wenig Kunststoffmaterial benötigt wird und eine kostengünstige Herstellung erreicht wird. Durch die Auflösung des Quaders in eine Hohlform reduziert sich die Steifigkeit gegenüber Temperaturbewegungen deutlich gegenüber dem im Stand der Technik bekannten Vollmaterial.

Die vertikale Fläche auf der Balkonseite ist verzahnt bzw. aufgeraut, wodurch eine bei horizontaler Bewegung fördernde Zentrierung mit dem Beton des Balkons entsteht.

Auch hier besteht das Kunststoffmaterial aus einem Polyamid-Spritzguss mit fein verteilten Glasfasern, d. h. 30 bis 60 Volumenprozent. Durch die durch den Spritzguss bewirkte Orientierung der Fasern wird eine überdurchschnittliche Festigkeitssteigerung und Querverformungsmöglichkeit erreicht. In die Hohlräume der beiden Drucklager 3 und 3a kann Brandschutzmaterial eingebracht werden.

Drucklager 3 b zeigt ein Gitterelement, dessen Außenring 12 mit einer höheren Druckfestigkeit ausgebildet ist als der Kern 15.

Bei der Ausführungsform gemäß Fig. 4 ist im oberen Bereich der Zahnscheibe ein Zahn 5a vorgesehen, in dem eine Bohrung vorgesehen wird, wobei in diese Bohrung Beton läuft oder auch ein Querstab oder ein Bügel zur Rückwandverankerung eingesteckt werden kann. Auch in diesem Fall sind die Oberseiten der Zähne glatt ausgebildet, so dass hierdurch ein Gleiten gefördert wird.

Die Ausführung gemäß Fig. 5 zeigt eine materialsparende Ausführung der Zahnscheibe mit vorstehenden Rippen, die sich in den Zähnen fortsetzen.

## Patentansprüche

1. Fertigbauteil als Anschlusselement für eine auskragende Balkonplatte, mit einem vorgefertigten Dämmkörper (1), in den über die Länge des Dämmkörpers (1) verteilt angeordnete Zugstäbe (2) einlegbar sind, mit Drucklagern (3,3a,3b) mit geringer Wärmeleitfähigkeit und hoher Druckfestigkeit, die in Ausnehmungen (7) im unteren Bereich des Dämmkörpers angeordnet sind und mit über die Außenseite des Dämmkörpers (1) hinaus vorstehenden Verankerungsvorsprüngen (5,6),
wobei,
die Verankerungsvorsprünge (5,6) als in Längsrichtung des Dämmkörpers (1) zu den Drucklagern (3,3a,3b) versetzt angeordnete, von Zahnscheiben (4) vorstehende Zähne (5,6) ausgebildet sind und wobei die Zahnscheiben (4) in über die Länge des Dämmkörpers (1) verteilte Schlitze (13, 13a) eingesetzt sind.

2. Fertigbauteil nach Anspruch 1,
**dadurch gekennzeichnet,**
**dass** die Drucklager (3,3a,3b) aus einem Kunststoffgitterelement bestehen.

3. Fertigbauteil nach Anspruch 1,
**dadurch gekennzeichnet,**
**dass** wenigstens ein Zahn (5,6) an jeder Zahnscheibe (4) und an jeder Seite vorgesehen ist, wobei diese beiden Zähne (5,6) etwa gleiche Größe aufweisen.

4. Fertigbauteil nach Anspruch 1,
**dadurch gekennzeichnet,**
**dass** mindestens zwei Zähne (5,6) übereinander an jeder Seite an jeder Zahnscheibe (4) vorgesehen sind, wobei der obere Zahn (5) und der untere Zahn (6) länger ausgebildet sind als die anderen Zähne (5,6).

5. Fertigbauteil nach einem der Ansprüche 1, 3 oder 4,
**dadurch gekennzeichnet,**
**dass** die Zahnscheiben (4) aus Kunststoff bestehen.

6. Fertigbauteil wenigstens nach Anspruch 5,
**dadurch gekennzeichnet,**
**dass** das Kunststoffmaterial der Zahnscheiben (4) aus Polyamid-Spritzguss besteht und/oder mit fein verteilten Glasfasern verstärkt ist.

7. Fertigbauteil wenigstens nach Anspruch 1,
**dadurch gekennzeichnet,**
**dass** die balkonseitigen Zähne (5) an ihrer vertikalen Stirnfläche aufgeraut bzw. gezahnt ausgebildet sind.

8. Fertigbauteil wenigstens nach Anspruch 1,
**dadurch gekennzeichnet,**
**dass** die Zähne (5,6) an ihrer Oberseite und Unterseite glatt ausgebildet sind.

9. Fertigbauteil nach Anspruch 2,
**dadurch gekennzeichnet,**
**dass** das Drucklager (3,3a) balkonseitig um etwa 5-8 mm gegenüber der vertikalen Stirnseite des Dämmkörpers zurücksteht.

10. Fertigbauteil nach Anspruch 2,
**dadurch gekennzeichnet,**
**dass** die Festigkeit des Drucklagers (3, 3a, 3b) mindestens acht Mal so hoch ist wie der Beton der Balkondecke.

11. Fertigbauteil wenigstens nach Anspruch 2,
**dadurch gekennzeichnet,**
**dass** das Kunststoffmaterial der Drucklager (3, 3a, 3b) Polyamid-Spritzguss ist mit fein verteilten Glasfasern.

12. Fertigbauteil wenigstens nach Anspruch 2,
**dadurch gekennzeichnet,**
**dass** das Drucklager (3, 3a, 3b) als Hohlkasten ausgebildet ist mit einem Masse- bzw. Trägheitsmoment horizontal gleich maximal 20 % von vertikal.

13. Fertigbauteil wenigstens nach Anspruch 12,
**dadurch gekennzeichnet,**
**dass** die Hohlräume des als Drucklager ausgebildeten Hohlkastens (3, 3a) mit brandbeständigem Material ausgefüllt sind.

14. Fertigbauteil wenigstens nach Anspruch 2,
**dadurch gekennzeichnet,**
**dass** das Drucklager (3, 3a) auf der vertikalen Balkonseite eine Aufrauung bzw. Verzahnung aufweist.

15. Fertigbauteil nach Anspruch 1,
**dadurch gekennzeichnet,**
**dass** die Ausnehmung (7) unten geschlossen ist.

16. Fertigbauteil nach Anspruch 1,
**dadurch gekennzeichnet,**
**dass** die Zähne (5,6) dicker sind als die Zahnscheibe (4).

17. Fertigbauteil nach Anspruch 1,
**dadurch gekennzeichnet,**
**dass** die Zähne (5,6) rechteckig ausgebildet sind.

18. Fertigbauteil nach Anspruch 1,
**dadurch gekennzeichnet,**
**dass** der balkonseitige Rand der Zahnscheibe (4) kürzer oder länger als der deckenseitige Rand ausgebildet ist.

19. Fertigbauteil nach Anspruch 1,
**dadurch gekennzeichnet,**
**dass** die Oberkante des (der) balkonseitige(n) Zähne (5) gegenüber der Unterkante der entsprechenden deckenseitigen Zähne (6) um das Maß Z, mindestens 15 mm, nach oben versetzt angeordnet sind.

20. Fertigbauteil nach Anspruch 1,
**dadurch gekennzeichnet,**
**dass** die Zahnscheibe (4) im Bereich der Druckfläche (10) dicker ausgebildet ist.

21. Fertigbauteil nach Anspruch 2,
**dadurch gekennzeichnet,**
**dass** der Abstand der Ausnehmungen (7) von den Schlitze (13) mindestens 1 cm beträgt.

## Claims

1. Prefabricated component as a connection element for a cantilevered balcony slab, with a prefabricated insulating body (1) into which there can be inserted tension bars (2) which are arranged in a distributed manner over the length of the insulating body (1), with thrust bearings (3, 3a, 3b) having low thermal conductivity and high compressive strength, which are arranged in cutouts (7) in the lower region of the insulating body, and with anchoring projections (5, 6) which protrude beyond the outer side of the insulating body (1), wherein the anchoring projections (5, 6) are designed as teeth (5, 6) which protrude from toothed discs (4) and are arranged in an offset manner with respect to the thrust bearings (3, 3a, 3b) in the longitudinal direction of the insulating body (1), and wherein the toothed discs (4) are inserted into slots (13, 13a) distributed over the length of the insulating body (1).

2. Prefabricated component according to Claim 1, **characterized in that** the thrust bearings (3, 3a, 3b) consist of a plastic mesh element.

3. Prefabricated component according to Claim 1, **characterized in that** at least one tooth (5, 6) is provided on each toothed disc (4) and on each side, wherein these two teeth (5, 6) have approximately the same size.

4. Prefabricated component according to Claim 1, **characterized in that** at least two teeth (5, 6) are provided above one another on each side on each toothed disc (4), wherein the upper tooth (5) and the lower tooth (6) are designed to be longer than the other teeth (5, 6).

5. Prefabricated component according to one of Claims 1, 3 and 4, **characterized in that** the toothed discs (4) consist of plastic.

6. Prefabricated component at least according to Claim 5, **characterized in that** the plastic material of the toothed discs (4) consists of injection-moulded polyamide and/or is reinforced with finely dispersed glass fibres.

7. Prefabricated component at least according to Claim 1, **characterized in that** the balcony-side teeth (5) are designed to be roughened or serrated at their vertical end face.

8. Prefabricated component at least according to Claim 1, **characterized in that** the teeth (5, 6) are designed to be smooth at their upper side and lower side.

9. Prefabricated component according to Claim 2, **characterized in that** the thrust bearing (3, 3a) is set back on the balcony side by about 5-8 mm with respect to the vertical end side of the insulating body.

10. Prefabricated component according to Claim 2, **characterized in that** the strength of the thrust bearing (3, 3a, 3b) is at least eight times as high as the concrete of the balcony ceiling.

11. Prefabricated component at least according to Claim 2, **characterized in that** the plastic material of the thrust bearings (3, 3a, 3b) is injection-moulded polyamide with finely dispersed glass fibres.

12. Prefabricated component at least according to Claim 2, **characterized in that** the thrust bearing (3, 3a, 3b) is designed as a hollow box with a moment of mass or moment of inertia horizontally equal to at most 20% of the vertical.

13. Prefabricated component at least according to Claim 12, **characterized in that** the cavities of the hollow box (3, 3a) formed as a thrust bearing are filled with fire-resistant material.

14. Prefabricated component at least according to Claim 2, **characterized in that** the thrust bearing (3, 3a) has a roughening or serration on the vertical balcony side.

15. Prefabricated component according to Claim 1, **characterized in that** the cutout (7) is closed at the bottom.

16. Prefabricated component according to Claim 1, **characterized in that** the teeth (5, 6) are thicker than the toothed disc (4).

17. Prefabricated component according to Claim 1, **characterized in that** the teeth (5, 6) are designed to be rectangular.

18. Prefabricated component according to Claim 1, **characterized in that** the balcony-side edge of the toothed disc (4) is designed to be shorter or longer than the ceiling-side edge.

19. Prefabricated component according to Claim 1, **characterized in that** the upper edge of the balcony-side tooth/teeth (5) is arranged to be upwardly offset with respect to the lower edge of the corresponding ceiling-side teeth (6) by the dimension Z, which is at least 15 mm.

20. Prefabricated component according to Claim 1, **characterized in that** the toothed disc (4) is designed to be thicker in the region of the pressure surface (10).

21. Prefabricated component according to Claim 2, **characterized in that** the distance between the cutouts (7) and the slots (13) is at least 1 cm.

## Revendications

1. Composant préfabriqué à titre d'élément de raccordement pour une plaque de balcon en porte-à-faux, comprenant un corps isolant préfabriqué (1), dans lequel des tiges de traction (2) sont susceptibles d'être mises en place en étant agencées de manière répartie sur la longueur du corps isolant (1), comprenant des supports à pression (3, 3a, 3b) présentant une faible conductivité thermique et une forte résistance à la pression, qui sont agencés dans des évidements (7) dans la zone inférieure du corps isolant et qui comportent des saillies d'ancrage (5, 6) en dépassement au-delà de la face extérieure du corps isolant (1),
dans lequel les saillies d'ancrage (5, 6) sont réalisées sous forme de dents (5, 6) qui sont agencées en décalage par rapport au support à pression (3, 3a, 3b) dans la direction longitudinale du corps isolant (1) et qui dépassent depuis des plaques à dents (4), et dans lequel les plaques à dents (4) sont mises en place dans des fentes (13, 13a) réparties sur la longueur du corps isolant (1).

2. Composant préfabriqué selon la revendication 1,
**caractérisé en ce que** les supports à pression (3, 3a, 3b) sont constitués à partir d'un élément de grille en matière plastique.

3. Composant préfabriqué selon la revendication 1,
**caractérisé en ce qu'**au moins une dent (5, 6) est prévue sur chaque plaque à dents (4) et de chaque côté, ces deux dents (5, 6) ayant approximativement la même taille.

4. Composant préfabriqué selon la revendication 1,
**caractérisé en ce qu'**il est prévu au moins deux dents (5, 6) l'une au-dessus de l'autre sur chaque côté sur chaque plaque à dents (4), dans lesquelles la dent supérieure (5) et la dent inférieure (6) sont réalisées plus longues que les autres dents (5, 6).

5. Composant préfabriqué selon l'une des revendications 1, 3 ou 4,
**caractérisé en ce que** les plaques à dents (4) sont en matière plastique.

6. Composant préfabriqué au-moins selon la revendication 5,
**caractérisé en ce que** la matière plastique des plaques à dents (4) est un polyamide moulé par injection et/ou est renforcée par des fibres de verre finement réparties.

7. Composant préfabriqué au-moins selon la revendication 1,
**caractérisé en ce que** les dents (5) côté balcon sont réalisées de manière rugueuse ou dentée à leur surface frontale verticale.

8. Composant préfabriqué au-moins selon la revendication 1,
**caractérisé en ce que** les dents sont réalisées lisses à leur face supérieure et à leur face inférieure.

9. Composant préfabriqué selon la revendication 2,
**caractérisé en ce que** le support à pression (3, 3a) est en retrait, du côté balcon, d'environ 5 à 8 mm par rapport à la face frontale verticale du corps isolant.

10. Composant préfabriqué selon la revendication 2,
**caractérisé en ce que** la résistance du support à pression (3, 3a, 3b) est au moins huit fois plus élevée que celle du béton du plancher du balcon.

11. Composant préfabriqué au-moins selon la revendication 2,
**caractérisé en ce que** la matière plastique du support à pression (3, 3a, 3b) est un polyamide moulé par injection et est renforcée par des fibres de verre finement réparties.

12. Composant préfabriqué au-moins selon la revendication 2,
**caractérisé en ce que** le support à pression (3, 3a, 3b) est réalisé sous forme de caisson creux avec un moment de masse ou un moment d'inertie horizontal au maximum égal à 20 % du moment de masse ou du moment d'inertie vertical.

13. Composant préfabriqué au-moins selon la revendication 12,
**caractérisé en ce que** les cavités du caisson creux (3, 3a) réalisé à titre de support à pression sont remplies d'un matériau résistant au feu.

14. Composant préfabriqué au-moins selon la revendication 2,
**caractérisé en ce que** le support à pression (3, 3a) comporte une rugosité ou une denture sur le côté vertical vers le balcon.

15. Composant préfabriqué selon la revendication 1,
**caractérisé en ce que** l'évidement (7) est fermé en bas.

16. Composant préfabriqué selon la revendication 1,
**caractérisé en ce que** les dents (5, 6) sont plus épaisses que la plaque à dents (4).

17. Composant préfabriqué selon la revendication 1,
**caractérisé en ce que** les dents (5, 6) sont réalisées rectangulaires.

18. Composant préfabriqué selon la revendication 1,
**caractérisé en ce que** la bordure côté balcon de la plaque à dents (4) est réalisée plus courte ou plus longue que la bordure côté plancher.

19. Composant préfabriqué selon la revendication 1,
**caractérisé en ce que** l'arête supérieure de la/des dent(s) côté balcon (5) est/sont agencée(s) en décalage vers le haut par rapport à l'arête inférieure des dents (6) correspondantes côté plancher, de la distance Z et d'au moins 15 mm.

20. Composant préfabriqué selon la revendication 1,
**caractérisé en ce que** la plaque à dents (4) est réalisée plus épaisse dans la région de la surface de pression (10).

21. Composant préfabriqué selon la revendication 2,
**caractérisé en ce que** la distance des évidements (7) depuis les fentes (13) est d'au moins 1 cm.
